# EUROPÄISCHE PATENTSCHRIFT

(11) **EP 0 043 956 B1**
(45) Veröffentlichungstag und Bekanntmachung des Hinweises auf die Patenterteilung: **06.02.1985**
(21) Anmeldenummer: 81104924.6
(22) Anmeldetag: 25.06.1981
(51) Int. Cl.: B21B 39/02, B21C 47/34

(54) **Walzstrasse zur Herstellung von Warmbreitband**
Rolling mill for producing a hot-rolled strip
Train de laminage pour produire un feuillard à chaud

(30) Priorität: 16.07.1980 DE 3026891; 04.06.1981 DE 3122196
(43) Veröffentlichungstag der Anmeldung: 20.01.1982
(73) Patentinhaber: KLÖCKNER-WERKE AKTIENGESELLSCHAFT, D-4100 Duisburg 1 (DE)
(72) Erfinder: Wiechmann, Karl-Ernst, D-2820 Bremen 77 (DE)
(74) Vertreter: Kiefer, Winfried

## Beschreibung

Die Erfindung betrifft eine Walzstrasse zur Herstellung von Warmbreitband mit einem Rollgang zum Transport des Warmbreitbandes zu einer Haspeleinrichtung, wobei im Bereich vor der Haspeleinrichtung beidseitig seitlich am Rollgang Führungslineale angeordnet sind, die in Transportrichtung konvergieren, um die Bandspitze in eine mittige Lage zu zwingen.

Walzstrassen dieser Art sind an sich bekannt. Die in Wärmeöfen auf eine vorgegebene Temperatur aufgeheizten Brammen werden zu Bändern ausgewalzt und am Ende der Walzstrasse von einem Haspeldorn einer Haspeleinrichtung aufgenommen und zu Coils gewickelt. Vor der Haspeleinrichtung sind als Einlaufführung beidseitig am Rollgang zwei Führungslineale angeordnet, die in Transportrichtung konvergieren, d.h., trichterförmig angeordnet sind und die Bandspitze in eine mittige Lage zwingen, d.h., die einlaufende Bandspitze zentrieren. Im allgemeinen haben sich diese Führungslineale bewährt.

Bei dünnen Warmbändern, d.h. Warmbändern unterhalb einer Dicke von etwa 2,5 mm treten jedoch Probleme auf: Technologisch bedingt, weisen Warmbänder nach dem Durchlaufen der Walzgerüste geringfügige Dickenschwankungen auf, die sich bei dünnen Warmbändern in der Weise bemerkbar machen, dass der Bandanfang in der Ebene des Warmbandes beim Verlassen des letzten Walzgerüstes gekrümmt sein kann. Ein derartig gekrümmter Bandanfang wird als Anfangssäbel bezeichnet. Es kann auch der Fall eintreten, dass das Warmband aussermittig transportiert wird.

Da - wie bereits erwähnt-die Führungslineale trichterförmig angeordnet sind, bildet die einlaufende Bandspitze mit ihnen einen stumpfen Winkel, der einen bestimmten Grenzwinkel nicht überschreiten darf, wenn das Warmband störungsfrei in die Haspelmaschine einlaufen soll. Bei dünnen Warmbändern stellt es sich heraus, dass dieser Grenzwinkel infolge des gebildeten Anfangssäbels bzw. des aussermittigen Transportes oftmals überschritten wird. Als Folge davon schlägt die Bandspitze um und das nachschiebende Bandmaterial wird zieharmonikaartig gefaltet und muss als Schrott entfernt werden. Aufgrund der hohen Walzfolgegeschwindigkeiten der heutigen Bandstrassen können dann nachfolgende Bänder nicht fertiggewalzt werden und müssen als Schrott abgelegt werden. Die hervorgerufenen Betriebsstörungen können nur mit hohem Zeit-und Materialaufwand behoben werden.

Der Erfindung liegt die Aufgabe zugrunde, Walzstrassen der eingangs erwähnten Art derart auszubilden, dass auch bei dünnen Warmbändern, d. h. Warmbänder unterhalb einer Dicke von etwa 2,5 mm insbesondere solchen mit einem Anfangssäbel, die Bandspitze mittig zum Haspeldorn zentriert wird.

Diese Aufgabe wird erfindungsgemäss dadurch gelöst, dass zur Unterstützung der zentrierenden Wirkung des konvergierenden Bereiches der Lineale diesem mindestens ein Linearantrieb vorgeordnet ist, der zwei Magnetfelder erzeugt, deren auf das Band wirkende Kräfte jeweils eine zur Rollgangmitte gerichtete Komponente und jeweils eine in Transportrichtung gerichtete Komponente aufweisen, durch die der Bandanfang erfasst und auf Rollgangmitte ausgerichtet wird. Durch diese Massnahmen wird erreicht, dass der Linearantrieb der Bandspitze berührungslos einen fokussierenden Schub in Richtung zur Mitte des Rollgangs erteilt, wenn die Mitte der Bandspitze von der Mitte des Rollgangs abweicht. Unter einem fokussierenden Schub in Richtung zur Mitte des Rollgangs ist im Sinne der Erfindung zu verstehen, dass der Linearantrieb nach dem Prinzip eines Paares von Linearantrieben wirkt, die jeweils einen Schub auf das Band ausüben, der in Richtung zur Mitte des Rollgangs gerichtet ist, wobei jeweils die Richtung des Schubes und die Transportrichtung des Bandes ebenfalls einen von Null verschiedenen Winkel miteinander einschliessen.

Der Einsatz von Linearantrieben in Walzstrassen ist an sich bereits bekannt (DE-AS 2 251 592). Diese Linearantriebe dienen einerseits zum Transport des Walzgutes beispielsweise von Folien, wobei zusätzlich für eine Mittigsteuerung quer zum Materialtransport sogenannte Steuerlinearmotoren vorgesehen sind. Aus dieser Druckschrift ist es weiterhin bekannt, beim Einfädeln der Folien in Haspelmaschinen Linearantriebe einzusetzen. Zu diesem Zweck weisen die verschwenkbaren Einwickelvorrichtungen der Haspelmaschine Linearantriebe auf. Nach dem Ausrichten der verschwenkbaren Einfädelvorrichtung auf einen der Aufwickelhaspel vorgeordneten Spalt wird durch Beaufschlagen des Linearantriebes die Spitze der Folie durch den Spalt geschossen. Die der Erfindung zugrunde liegende Problematik ist jedoch nicht angesprochen. Dies gilt auch für den aus der DE-OS-2 325 327 bekannten Einsatz von Linearantrieben in Walzstrassen. Die zu transportierenden Bänder werden durch die Linearantriebe über ihre gesamte Länge schwebend transportiert. Gleichzeitig kann eine fokussierende Wirkung zum Ausrichten der Bänder zur Rollgangmitte erfolgen.

In einer weiteren Ausgestaltung der Erfindung ist im Bereich des Linearantriebes auf der Einlaufseite des Flachmaterials eine Einrichtung zur Erzeugung eines Kühlpolsters für das Warmbreitband aus einem gasförmigen und/oder flüssigen Medium angeordnet. Durch diese Massnahmen wird erreicht, dass beim Warmbreitband von grossen Wärmekapazitäten, d.h., z.B. beim Durchlaufen von schweren Bändern durch die Warmbreitstrasse zwischen dem Linearantrieb und der ihm zugewandten Seite des Warmbreitbandes ein Kühlpolster erzeugt wird, das einen erheblichen Anteil des von dem Warmbreitband abgestrahlten Strahlungswärme aufnimmt und wegtransportiert. Gleichzeitig wird durch das Polster der geringfügige Niveauunterschied zwischen der Rollgangsebene und der Ebene des Linearantriebs ausgeglichen.

Erfindungsgemäss kann das Kühlpolster aus Wasser, Wasserdampf, Luft oder einem anderen flüssigen oder gasförmigen Medium, wie z. B. Kerosin, Stickstoff, bestehen. Das Gleit- und/oder Schutzpolster für das Flachmaterial kann aus Wasser, Luft, Öl einer Emulsion oder aus einem Inertgas bestehen. Ein flüssiges Polster hat vor allem den Vorteil, dass das Durchfedern von schwerem Bandmaterial auf den Linearantrieb gedämpft wird. Bei dünnem Warmband kann der gleiche Effekt durch ein gasförmiges Medium erzielt werden, das dann zusätzlich eine Schutzgasatmosphäre bildet. Das Polster für das Warmbreitband kann auch eine reine Gleitfunktion haben, es kann zusätzlich eine Schutzfunktion haben und sorgt im letzteren Falle dafür, dass z.B. an den empfindlichen Oberflächen von dünnem Warmband keine Kratzer auftreten.

Erfindungsgemäss kann die Einrichtung ein flüssiges Medium abgeben, das in dem Bereich zwischen dem Warmbreitband und dem Linearantrieb verdampft, so dass für die Verdampfungswärme ein erheblicher Anteil der Strahlungswärme verwendet wird. Die Einrichtung kann zu diesem Zweck z.B. Wasser abgeben. Die Bildung eines Gleitpolsters ist dann von Wichtigkeit, wenn anstelle von einer oder mehreren Rollen des Rollgangs der Bandstrasse Linearantriebe vorgesehen sind, so dass in diesem Bereich ein rollender Transport des Warmbreitbandes nicht möglich ist. Durch das Gas bzw. flüssige Medium wird ein Gleitpolster nach dem Aquaplaningprinzip gebildet. Dieses Medium hat insbesondere bei dünnen Warmbändern die Aufgabe, zu verhindern, dass die Warmbänder während des Transportes infolge der stets auftretenden Durchfederungen ein Kontaktieren der Oberfläche der Linearantriebe vornehmen, die zu Riefen bzw. Kratzern auf der Oberfläche des Bandmaterials führen würden. Bekanntlich sind solche Bänder für die weitere Verarbeitung, z.B. in der Automobilindustrie, nicht mehr brauchbar und müssen aussortiert werden.

Erfindungsgemäss weist die Einrichtung eine in der Ebene der Abdeckplatte des Linearantriebes angeordnete Abdeckung mit Austrittsöffnungen für das flüssige bzw. gasförmige Medium auf. Hierbei muss sichergestellt werden, dass einerseits ein hinreichend starkes Polster gebildet wird, zum anderen auch sichergestellt werden, dass das Medium nicht eine Abkühlung des Warmbreitbandes im Sinne einer Gefügebeeinflussung bewirkt. Um ein gleichmässiges Erzeugen des erfindungsgemässen Polsters zu erreichen, sind in einer weiteren Ausgestaltung der Erfindung die Achsen der Austrittsöffnungen zur Oberfläche der Abdeckung derart geneigt angeordnet, dass das Warmbreitband durch seine Bewegung das Medium in den Bereich zwischen der Bandunterseite sowie der Abdeckplatte und der Abdeckung einzieht. Durch diese Massnahmen wird erreicht, dass lediglich auf der Einlaufseite des Warmbreitbandes als gasförmiges bzw. flüssiges Medium zwischen der Unterseite des Warmbreitbandes und den Linearantrieb einzuspeisen ist, das durch die Bewegung des Bandes in den Spalt zwischen Band und Linearantrieb eingesaugt wird.

Gemäss einer noch weiteren vorteilhaften Ausgestaltung der Erfindung weist die Abdeckung auf der Einlaufseite des Warmbreitbandes zum Abweisen der Kante des Wamrbreitbandes in Transportrichtung eine Abschrägung auf, so dass bei einer etwaigen Durchfederung des ankommenden Warmbreitbandes (Skibildung) ein Stau des Bandes nicht eintreten kann.

In einer noch weiteren Ausgestaltung der Erfindung sind die Abdeckung und der Linearantrieb als heb- und senkbare Einheit ausgebildet. Dies ist insbesondere dann von Vorteil, wenn beispielsweise beim Transport von schwerem Material auf den Einsatz der Linearantriebe verzichtet wird und dafür Sorge getragen werden muss, dass durch die ankommende Vorderkante des Materials eine Beschädigung des Linearantriebes und der Abdeckung ausgeschlossen wird.

In einer weiteren Ausgestaltung der Erfindung besteht die wärmeisolierende Abdeckplatte aus verschleissfestem sowie magnetischem und elektrischem Isoliermaterial.

Durch diese Massnahmen ist einerseits ein Hitzeschild für die Linearantriebe geschaffen, wobei zusätzlich durch die Wahl von verschleissfestem Material ein mechanischer Schutz der Linearantriebe auch für den Fall gegeben ist, dass die Bandspitze nicht in der durch die Rollen des Rollgangs definierten Ebene verbleibt, indem sie beispielsweise durch mechanische Erschütterungen und dgl. in Richtung zu den Linearantrieben Pendelbewegungen ausführt. Durch die zusätzliche Forderung, dass die Abdeckplatte sowohl magnetisch als auch elektrisch isolierend wirken soll, wird erreicht, dass die Wanderfelder der Linearantriebe keine Schubkräfte auf die Abdeckplatten ausüben.

Im normalen Betrieb von Bandstrassen wechseln das Walzen von dünnen Warmbändern im Sinne der Erfindung und dickeren Warmbändern in unregelmässiger Folge einander ab, wobei die Linearantriebe beim Walzen der dickeren Bänder ausgeschaltet bleiben, da bei diesen die bei den dünneren Bändern auftretenden Effekte nicht auftreten. Die Strahlungsbelastung durch die dickeren Warmbänder ist jedoch erheblich grösser als die der dünneren Warmbänder. Aus diesem Grunde sind in einer noch weiteren Ausgestaltung der Erfindung zwischen den Nutenverschlusskeilen der Linearantriebe und ihrer Abdeckplatten Kühlkanäle ausgebildet, so dass die externe Wärmebelastung der Linearantriebe noch weiter abgesenkt werden kann. Diese Kühlkanäle führen zusätzlich einen erheblichen Anteil der Abwärme der Linearantriebe beim Erzeugen der Wanderfelder zusätzlich zu den konventionellen Kühlkreisläufen ab.

Die Erfindung ist in der Zeichnung anhand eines Ausführungsbeispiels erläutert. Es zeigen:
Fig. 1a, 1b in schematischer Darstellung die Funktionsweise des Linearantriebes,
Fig. 2 eine Draufsicht auf eine Walzstrasse mit der Anordnung des Linearantriebes,
Fig. 3 einen Schnitt durch einen Linearmotor nach Fig.2,
Fig. 4 im Ausschnitt eine Walzstrasse mit dem Ausführungsbeispiel der Einrichtung zur Erzeugung der Polster in perspektivischer Darstellung und
Fig. 5 einen Schnitt durch das Ausführungsbeispiel der Fig. 4 in vergrösserter Darstellung quer zur Transportrichtung.

Die Fig. 1a und 1b dienen zur Erläuterung des Lösungsprinzips: Die Mittellinie des Rollgangs sowie die Transportrichtung des Warmbreitbandes sind durch den Pfeil a, b schematisch dargestellt. Unterhalb des Warmbandes ist der Linearantrieb angeordnet, der aus zwei, im gleichen Abstand zu der Mittellinie des Rollgangs (Pfeil a, b), Linearmotoren 2' und 2" besteht. Durch die verschieden ausgeführte Schraffur der von dem Warmband überdeckten Fläche des Linearantriebes 2' bzw. 2" wird schematisch angedeutet, dass die Wanderfelder dieser beiden Linearantriebe nicht in der gleichen Richtung verlaufen, d.h. im Idealfall entgegengesetzt gerichtet sind. Von jedem Linearantrieb wird ein Schub auf das Warmband 2" ausgerichtet, wobei der Schub des Linearantriebes 2" mit D bezeichnet ist. Beide Schübe haben jeweils eine Komponente in Transportrichtung. Bei symmetrischer Anordnung des Warmbandes zur Mittellinie des Rollganges werden entsprechend der gleich grossen überdeckten Flächen der beiden Linearantriebe gleich grosse Schübe auf das Band ausgeübt. Bei aussermittigem Verlauf des Bandes, wie dies in Fig. 1b dargestellt ist, sind die überdeckten Flächen verschieden gross, so dass entsprechend der Darstellung in Fig. lb der Linearantrieb 2' einen grösseren Schub C' ausübt als der Linearantrieb 2", der einen Schub D' ausübt. Auf das Warmband wird demnach ein resultierender Schub mit einerfokussierenden Wirkung ausgeübt, d. h. dergestalt, dass der Bandanfang auf die Rollgangsmitte a, b zentriert, d.h. fokussiert wird. Dies führt dazu, dass automatisch ohne zusätzliche Hilfseinrichtung der Bandanfang stets auf die Mitte des Rollgangs zentriert bzw. fokussiert wird, falls die Abstände a' und b' der beiden Linearantriebe 2' und 2" von der Mittellinie a, b gleich gross sind. Es ist demnach möglich, durch eine verschiebbar geführte Anordnung dieser beiden Linearantriebe diese sö zu justieren, dass sie einen fokussierenden Schub auf das Band in Richtung zur Mitte des Rollgangs ausüben.

Fig. 2 zeigt entsprechend Fig. 1 eine Draufsicht auf eine Walzstrasse, wobei der Linearantrieb aus drei Paaren zwischen den Rollen des Rollgangs angeordneten Linearmotoren 2', 2" gemäss den Fig. 1a, 1b besteht. Die Linearantriebe eines jeden Paares weisen jeweils den gleichen Abstand zur Mittellinie a, b des Rollgangs auf, wobei die Abstände der Paare untereinander zu dieser Mittellinie unterschiedlich sind. Gleiche Teile sind mit gleichen Bezugszeichen bezeichnet. Die Wicklungen der Linearantriebe eines jeden Paares sind so ausgelegt und geschaltet, dass Schubkomponenten in Richtung der eingezeichneten Pfeile erzeugt werden.

Fig. 3 zeigt einen Schnitt durch einen Linearantrieb. Mit 13 ist die Wicklung bezeichnet, die in Nuten 14 angeordnet ist. Diese Nuten sind in Richtung des Bandes durch sogenannten Nutenverschlusskeile 15 geschlossen. Oberhalb dieser Nutenverschlusskeile ist eine Abdeckplatte 16 angeordnet, die aus einem hochverschleissfesten Material besteht, das zusätzlich magnetisch und elektrisch isolierend wirkt. Zwischen den Abdeckplatten und den Nutenverschlusskeilen sind zusätzlich Kühlkanäle 19 ausgebildet. Die Anordnung der Linearantriebe ist so getroffen, dass die Oberfläche dieser Abdeckplatten unterhalb der Ebene des von den Rollen kontaktierten Bandes verläuft.

Zur Energieeinsparung und besseren Beherrschung der Kühlprobleme können die Linearmotoren im intermittierenden Betrieb arbeiten, wobei jeweils nach Durchlaufen der Bandspitze die betreffenden Linearantriebe wieder abgeschaltet werden.

Fig. 4 zeigt einen Ausschnitt einer Bandstrasse im Bereich eines Linearantriebes 2 in perspektivischer Darstellung. Mit 8 sind die durch Elektromotoren 9 angetriebenen Rollen des Rollgangs bezeichnet, wobei der Übersicht halber die Elektromotoren nur für eine Rolle dargestellt sind. Die Rollen sind in Lagerböcken gelagert, die auf einem Profil 10 angeordnet sind. Wie aus dieser Fig. 4 ersichtlich ist, ist anstelle der einen Rolle ein Linearmotor auf einem Profil angeordnet. Mit 36 ist die erfindungsgemässe Einrichtung zur Erzeugung der Polster bezeichnet, die schematisch dargestellt ist und mit dem Linearantrieb eine Baueinheit bildet. Der Transport des Flachmaterials erfolgt in Pfeilrichtung, d. h. quer zur Achse der Rollen und quer zu dem Linearantrieb.

Fig. 5 zeigt einen Schnitt durch den Linearmotor und die erfindungsgemässe Einrichtung nach Fig. 4. Mit 13 ist die Wicklung bezeichnet, die in Nuten 14 angeordnet ist. Oberhalb der Nuten ist die Abdeckplatte 16 angeordnet, die aus einem hochverschleissfesten Material besteht, das zusätzlich magnetisch und elektrisch isolierend wirkt. Die Anordnung des Linearantriebes ist so getroffen, dass die Oberfläche dieser Abdeckplatte unterhalb der Ebene des von den Rollen kontaktierten Bandes zur Ausbildung des Spaltes verläuft. Die erfindungsgemässe Einrichtung 36 weist eine Abdeckung 37 auf, die in der gleichen Ebene wie die Abdeckplatte 16 angeordnet ist und bildet mit dem Linearantrieb eine Baueinheit.

Die Abdeckung 37 geht in die Abschrägung 38 auf der Einlaufseite des Materials über und weist Öffnungen 39 auf, die über die Sammelleitung 40 mit dem Medium versorgt werden.

Wie aus Fig. 5 ersichtlich ist, sind die Achsen der Öffnungen 39 zur Transportrichtung des Flachmaterials derart geneigt, dass das austretende Medium unter Bildung eines sich keilförmig aufbauenden Polsters vom Flachmaterial mitgerissen wird. Die Transportrichtung des nicht bezifferten Flachmaterials ist durch den Pfeil gekennzeichnet. Der Linearantrieb und die erfindungsgemässe Einrichtung bilden eine Baueinheit, die mittels nicht dargestellter Hub-/Senkeinrichtung höhenverstellbar ist.

## Patentansprüche

1. Walzstrasse zur Herstellung von Warmbreitband, mit einem Rollgang (3) zum Transport des Warmbreitbandes zu einer Haspeleinrichtung (4), wobei im Bereich vor der Haspeleinrichtung beidseitig seitlich am Rollgang Führungslineale (6, 7) angeordnet sind, die in Transportrichtung konvergieren, um die Bandspitze (1) in eine mittige Lage zu zwingen, dadurch gekennzeichnet, dass zur Unterstützung der zentrierenden Wirkung des konvergierenden Bereiches (5) der Lineale (6, 7) diesem mindestens ein Linearantrieb (2', 2") vorgeordnet ist, der zwei Magnetfelder erzeugt, deren auf das Band wirkenden Kräfte jeweils eine zur Rollgangmitte gerichtete Komponente und jeweils eine in Transportrichtung gerichtete Komponente aufweisen, durch die der Bandanfang erfasst und auf Rollgangmitte ausgerichtet wird.

2. Vorrichtung nach Anspruch 1, gekennzeichnet durch eine im Bereich des Linearantriebes (2', 2") auf der Einlaufseite des Warmbreitbandes angeordnete Einrichtung (36) zur Erzeugung eines Kühlpolsters für das Band aus einem gasförmigen und/oder flüssigen Medium.

3. Vorrichtung nach Anspruch 2, dadurch gekennzeichnet, dass die Einrichtung (36) eine in der Ebene der Abdeckplatte (16) des Linearantriebes angeordnete Abdeckung (37) mit Austrittsöffnungen (39) für das flüssige bzw. gasförmige Medium aufweist.

4. Vorrichtung nach Anspruch 3, dadurch gekennzeichnet, dass die Achsen der Austrittsöffnungen (39) zur Oberfläche der Abdeckung (37) derart geneigt sind, dass das Warmbreitband durch seine Bewegung das Medium in den Bereich zwischen der Bandunterseite sowie der Abdeckplatte (16) und der Abdeckung einzieht.

5. Vorrichtung nach einem der Ansprüche 3-4, dadurch gekennzeichnet, dass die Abdeckung (37) auf der Einlaufseite des Warmbreitbandes zum Abfangen der Kante des Bandes eine Abschrägung (38) hat.

6. Vorrichtung nach einem der Ansprüche 3-5, dadurch gekennzeichnet, dass die wärmeisolierende Abdeckplatte (16) aus verschleissfestem sowie magnetischen und elektrischen Isoliermaterial besteht.

7. Vorrichtung nach einem der Ansprüche 1-6, dadurch gekennzeichnet, dass zwischen den Nutenverschlusskeilen (15) des Linearantriebs (2', 2") und der Abdeckplatte Kühlkanäle (19) ausgebildet sind.

8. Vorrichtung nach einem der Ansprüche 3-7, dadurch gekennzeichnet, dass die Abdeckung (37) und der Linearantrieb (2', 2") als Baueinheit heb-und senkbar ausgebildet sind.

## Claims

1. A rolling mill train for producing hot wide strip, having a roller table (3) for conveying the hot wide strip to a winding device (4), guides (6, 7), which converge in the conveying direction in order to force the head of the strip (1) into a central position, being arranged laterally on both sides of the roller table in the region upstream of the winding device, characterized in that, in order to assist the centring effect of the converging area (5) of the guides (6, 7), there is disposed upstream of the said converging area (5) at least one linear drive (2', 2") which generates two magnetic fields, whose forces acting upon the strip each comprise one component which is orientated towards the centre of the roller table and one component which is orientated in the conveying direction, and by which the beginning of the strip is detected and aligned to the centre of the roller table.

2. An apparatus according to Claim 1, characterized by a device (36) disposed in the region of the linear drive (2', 2") on the entry side of the hot wide strip in order to produce a cooling cushion for the strip from a gaseous and/or liquid medium.

3. An apparatus according to Claim 2, characterized in that the device (36) has a covering (37) disposed in the plane of the cover plate (16) of the linear drive with outlet openings (39) for the liquid or gaseous medium respectively.

4. An apparatus according to Claim 3, characterized in that the axes of the outlet openings (39) are inclined with respect to the surface of the covering (37) in such a way that by virtue of its movement the hot wide strip draws the medium into the area between the underside of the strip and the cover plate (16) and the covering.

5. An apparatus according to any one of Claims 3 to 4, characterized in that the covering (37) has an inclined portion (38) on the entry side of the hot wide strip in order to catch the edge of the strip.

6. An apparatus according to any one of Claims 3 to 5, characterized in that the heat-insulating cover plate (16) consists of wear-resistant and magnetic and electrical insulating material.

7. An apparatus according to any one of Claims 3 to 6, characterized in that cooling ducts (19) are formed between the slot wedges (15) of the linear drive (2', 2") and the covering plate.

8. An apparatus according to any one of Claims 3 to 7, characterized in that the covering (37) and the linear drive (2', 2") are constructed to as to be vertically displaceable as a structural unit.

## Revendications

1. Ligne de laminage pour la réalisation de feuillards larges à chaud comprenant un train de rouleaux (3) pour le transport du feuillard large à chaud à un dispositif d'enroulement (4), et dans laquelle, dans la zone située avant le dispositif d'enroulement, sont disposés latéralement de part et d'autre du train de rouleaux des guides (6, 7) qui convergent en direction de transport afin de forcer l'extrémité du feuillard (1) en une position médiane, caractérisé par le fait que pour renforcer l'effet de centrage de la zone convergente (5) des guides (6, 7) on dispose avant ceux-ci au moins un entraînement linéaire (2', 2") qui produit deux champs magnétiques dont les forces agissant sur le feuillard comportent à chaque fois une composante dirigée vers le milieu du train de rouleaux et une composante dirigée en direction de transport grâce auxquelles l'extrémité de tête du feuillard est détectée et dirigée vers le milieu du train de rouleaux.

2. Installation selon la revendication 1, caractérisé par le fait qu'il est prévu, dans la zone de l'entraînement linéaire (2', 2"), sur le côté d'entrée du feuillard large à chaud, un dispositif (36) pour produire un coussin de refroidissement pour le feuillard, constitué par un milieu gazeux et/ou liquide.

3. Installation selon la revendication 2, caractérisé par le fait que le dispositif (36) présente un couvercle (37) disposé dans le plan de la plaque de recouvrement (16) de l'entraînement linéaire et comportant des orifices de sortie (39) pour le milieu liquide ou gazeux.

4. Installation selon la revendication 3, caractérisé par le fait que les axes des orifices de sortie (39) sont inclinés par rapport à la surface du couvercle (37) de telle manière que le feuillard large à chaud, au cours de son déplacement, fait rentrer l'agent dans la zone entre le côté inférieur du feuillard ainsi que la plaque de recouvrement (16) et le couvercle.

5. Installation selon l'une des revendications 3-4, caractérisé par le fait que le couvercle (37) sur le côté d'entrée du feuillard large à chaud présente un biseau (38) pour recevoir l'arête du feuillard.

6. Installation selon l'une des revendications 3-5, caractérisé par le fait que la plaque de recouvrement (16) thermiquement isolante est constituée de matériau isolant électriquement et ma- gnétiquement et résistant à l'usure.

7. Installation selon l'une des revendications 1-6, caractérisé par le fait que des canaux de refroidissement (19) sont formés entre les clavettes de fermeture à rainures (15) de l'entraînement linéaire (2', 2") et la plaque de recouvrement.

8. Installation selon l'une des revendications 3-7, caractérisé par le fait que le couvercle (37) et l'entraînement linéaire sont réalisés sous la forme d'un ensemble susceptible d'être monté et abaissé.
